# EUROPÄISCHE PATENTSCHRIFT

(11) **EP 3 291 705 B1**
(45) Veröffentlichungstag und Bekanntmachung des Hinweises auf die Patenterteilung: **15.01.2020**
(21) Anmeldenummer: 16721770.2
(22) Anmeldetag: 03.05.2016
(51) Int. Cl.: A47B 88/427

(54) **MÖBEL MIT EINEM SCHUBKASTEN UND VERFAHREN ZUM FESTLEGEN EINES SCHUBKASTENS**
FURNITURE WITH DRAWER AND METHOD FOR FIXING A DRAWER
MEUBLE AVEC TIROIR ET PROCÉDÉ POUR FIXER UN TIROIR

(30) Priorität: 04.05.2015 DE 102015106854
(43) Veröffentlichungstag der Anmeldung: 14.03.2018
(73) Patentinhaber: Paul Hettich GmbH & Co. KG, 32278 Kirchlengern (DE)
(72) Erfinder: STUFFEL, Andreas, 31675 Bückeburg (DE); WEIDLICH, Jürgen, 32289 Rödinghausen (DE); BUHMEIER, Marvin, 32469 Petershagen (DE); MEYER, Helmut, 31675 Bückeburg (DE); MEYER, Bernd, 32469 Petershagen (DE)
(74) Vertreter: Dantz, Jan Henning
(86) Internationale Anmeldenummer: PCT/EP2016/059885
(87) Internationale Veröffentlichungsnummer: WO 2016/177728

(56) Entgegenhaltungen:
- WO-A1-2015/120493
- DE-A1-102011 000 724
- DE-U1-202004 001 791

## Beschreibung

Die vorliegende Erfindung betrifft ein Möbel und ein Verfahren zum Festlegen eines Schubelementes.

Die EP 1 285 604 offenbart eine Vorrichtung zur Fixierung eines Schubkastens an einer Schiene einer Auszugsführung, bei der ein am Schubkasten befestigbares Basisteil und ein an der Auszugsführung festlegbares Rastelement vorgesehen sind. Für einen Ausgleich des Abstandes der Führungsschienen der Auszugsführungen ist das Rastelement relativ zu dem Basisteil in gewissen Toleranzen verschiebbar. Durch die Ausbildung des Rastelementes und des Basisteils als Kunststoffteil sind die Haltekräfte begrenzt, gerade bei schweren Schubkästen, die in Auszugsrichtung bis zur maximalen Auszugsposition verfahren werden. Zudem ist es wünschenswert, den Schubkasten möglichst exakt innerhalb des Möbelkorpus zu positionieren, um ein ansprechendes Fugenbild zu erhalten.

Die WO 2009/149479 offenbart eine Vorrichtung zum lösbaren Kuppeln einer Schublade mit einer Auszugsführung, bei der ein Halteteil und ein Gegenhalteteil über ein elastisches Materialstück miteinander verbunden sind. Dies führt zu einer Reduzierung der Positionsgenauigkeit in Längsrichtung. In seitliche Richtung ist der Schubkasten über eine Rastvorrichtung an der Schiene festlegbar. Bei den genormten Anschlagtests für Schubkästen, bei denen die Schubkästen mit Beladung herausgezogen werden, ergeben sich allerdings nur vergleichsweise geringe Haltekräfte einer solchen Rastverbindung.

Die DE 10 2011 000 724 A1 zeigt einen Werkstattwagen, bei dem ein Schubkasten in einer geschlossenen Position an einem Korpus verriegelbar ist. Der Verriegelungsmechanismus umfasst einen stegförmigen Halter, der in einen Klemmexzenter einfügbar ist.

In der DE 20 2004 001 791 U1 ist eine Dämpfungsvorrichtung zum Abbremsen von beweglichen Möbelschubladen gezeigt.

Es ist daher Aufgabe der vorliegenden Erfindung, ein Möbel und ein Verfahren zum Festlegen eines Schubelementes zu schaffen, bei der hohe Haltekräfte bereitgestellt werden können.

Diese Aufgabe wird mit einer Vorrichtung mit den Merkmalen des Anspruches 1 und einem Verfahren mit den Merkmalen des Anspruches 19 gelöst.

Die erfindungsgemäße Vorrichtung zum Festlegen eines Schubelementes umfasst einen Klemmmechanismus mit einer Aufnahme, in die ein stegförmiges Halteteil einfügbar ist, wobei an der Aufnahme ein selbsthemmendes Klemmelement vorgesehen ist, mittels dem das Halteteil kraftschlüssig gegen ein Herausziehen gesichert ist. Dadurch kann über das selbsthemmende Klemmelement ein besonders stabiles Festlegen des Schubelementes erfolgen, insbesondere auch im Hinblick auf Anschlagtests, bei dem der Schubkasten im beladenen Zustand in die maximale Öffnungsposition bewegt wird. Das selbsthemmende Klemmelement des Klemmmechanismus sorgt für ein Festhalten des Halteteils derart, dass dieses nicht zurück in Öffnungsrichtung aus der Aufnahme herausgezogen werden kann. Ein Einführen des Halteteils in die Aufnahme des Klemmmechanismus ist hingegen vergleichsweise einfach, da nur geringe Reibkräfte überwunden werden müssen, so dass die Montage einfach gestaltet werden kann. Zudem kann durch eine kraftschlüssige Verbindung des Klemmelements eine stufenlose Fixierung des Halteteils bewirkt werden, was eine besonders genaue Positionierung des Schubelementes in Öffnungsrichtung ermöglicht.

Eine erfindungsgemäße reibschlüssige bzw. kraftschlüssige Verbindung unterscheidet sich von einer formschlüssigen Verbindung dadurch, dass die Haltekräfte durch Reibkräfte und nicht durch formschlüssige Anschlagelemente, wie Vorsprünge, Zähne oder Anschläge bereitgestellt werden. Dadurch kann bei einer kraftschlüssigen Fixierung des Halteteils eine stufenlose Verstellung erhalten werden, die von Anschlagelementen unabhängig ist.

Das stegförmige Halteteil kann für die kraftschlüssige Verbindung eine im Wesentlichen ebene Oberfläche aufweisen, die bereichsweise in Kontakt mit einer Oberfläche an dem Klemmelement steht. Das Halteteil kann streifenförmig, winkelförmig, U-förmig, als Hohlprofil oder mit anderen Geometrien hergestellt sein, insbesondere aus Metall, wobei für die kraftschlüssige Verbindung auch nur ein Abschnitt eines Profils eingesetzt werden kann. Das Halteteil kann auch durch einen Abschnitt des Auszugsführungsprofils gebildet sein.

Vorzugsweise ist das Klemmelement als Klemmhebel ausgebildet und um eine Drehachse drehbar gelagert. Dabei kann das Klemmelement in einer verriegelten Position vorgespannt sein, insbesondere über eine oder mehrere Federn bzw. über einen Kraftspeicher. Es ist auch möglich, das Klemmelement als Klemmkeil auszubilden oder das Klemmelement entlang einer Kurvenführung verschiebbar zu lagern.

Gemäß einer bevorzugten Ausgestaltung der Erfindung sind Mittel zur Entriegelung des Klemmelements vorgesehen, mittels denen die kraftschlüssige Verbindung des Klemmelements von dem Halteteil lösbar ist. Zur Entriegelung des Klemmelements kann ein Zugelement vorgesehen sein, mittels dem das Klemmelement von dem Halteteil lösbar ist. Dabei muss die Kontaktfläche des Klemmelements nur geringfügig von dem Halteteil weg bewegt werden muss, um das Halteteil frei zugeben.

Vorzugsweise liegt das Klemmelement über eine linienförmige Kontaktfläche an dem Halteteil an, der parallel zur Drehachse des Klemmelements verläuft. Die Kontaktfläche kann dabei kantenförmig, gerundet oder mit einer anderen Anlagekontur ausgebildet sein, um hohe Klemmkräfte bereitzustellen. Die hohen Klemmkräfte werden bei diesem Klemmsystem durch eine Kraftvervielfachung durch den Hebeleffekt erzeugt.

Anstelle einer Drehachse an der das Klemmelement gelagert ist, kann das Klemmelement auch so befestigt sein, dass es durch Biegung des Klemmelements die Funktion erfüllt.

Das Halteteil ist vorzugsweise stufenlos an dem Klemmmechanismus festlegbar, so dass der Schubkasten bei der Montage auf die Auszugsführung aufgesetzt und geringfügig eingeschoben wird, das Halteteil bereits an dem Klemmmechanismus festgelegt ist, besitzt der Monteur die Sicherheit, dass der Schubkasten nicht versehentlich bei einem Herausziehen von der Auszugsführung in Öffnungsrichtung rutschen kann. Vielmehr wird der Klemmmechanismus aktiviert, sobald das Halteteil in der Aufnahme an dem Klemmelement vorbei geführt wird. Ein nachträgliches weiteres Einschieben des Schubkastens für eine stufenlose Verstellung ist dabei problemlos möglich.

Für eine besonders stabile Befestigung des Schubkastens können das Halteteil und die an dem Halteteil anliegende Kontaktfläche des Klemmhebels aus Metall hergestellt sein, beispielsweise aus einem Stahlblech. Anders als Metall fließt Kunststoff, so dass nur geringere Kräfte über den Klemmmechanismus aufgenommen werden können, wobei der Einsatz von Kunststoffen, insbesondere verstärkten Kunststoffen, durchaus möglich ist.

Vorzugsweise ist die Drehachse des Klemmhebels in Einführrichtung vor einer Kontaktfläche des Klemmhebels an dem Halteteil angeordnet. Dadurch wird eine Selbsthemmung bewirkt, wobei in der montierten Position ein Winkel zwischen der Kontaktfläche des Klemmhebels zur Drehachse in einem Winkel zur Längsrichtung des Halteteils zwischen 55 und 89°, insbesondere 70° bis 85°, angeordnet sein kann. Durch die Winkelstellung des Klemmhebels ist bei dem Klemmsystem die Freilaufrichtung und die Sperrrichtung definiert. Wenn das Halteteil in Sperrrichtung belastet wird, tritt ein selbstverstärkender Effekt auf, so dass bei erhöhter Belastung des Halteteils in Sperrrichtung die Klemmkraft ebenfalls steigt.

Für eine einfache Montage kann die Aufnahme an einem Befestigungsteil ausgebildet sein, an dem der Klemmhebel drehbar gelagert ist. Dann kann der Klemmhebel mit der Aufnahme als Einheit an der Schiene oder dem Schubkasten vormontiert werden. Vorzugsweise ist das Befestigungsteil verschiebbar an oder in einem Gehäuse gelagert. Dadurch kann das Befestigungsteil über Mittel zur Seitenverstellung relativ zu dem Gehäuse bewegt werden, so dass eine exakte Ausrichtung des Schubkastens auch senkrecht zur Bewegungsrichtung der Auszugsführung in horizontale Richtung möglich ist. Es kann auch eine Höhenverstellung und/oder eine Tiefenverstellung vorgesehen sein.

Die Erfindung wird nachfolgend anhand von zwei Ausführungsbeispielen mit Bezug auf die beigefügten Zeichnungen näher erläutert. Es zeigen:
- Figur 1: eine perspektivische Ansicht eines Möbels mit einem Schubkasten;
- Figur 2: eine perspektivische Detaildarstellung eines Schubkastens mit der erfindungsgemäßen Vorrichtung zum Festlegen des Schubkastens bei der Montage im unverbundenen Zustand;
- Figur 3: eine perspektivische Ansicht der Vorrichtung der Figur 2 ohne Halteteil;
- Figur 4: eine perspektivische Explosionsdarstellung der Vorrichtung der Figur 3;
- Figuren 5A und 5B: zwei Ansichten der Vorrichtung der Figur 3 in der verriegelten und entriegelten Position;

Ein Möbel 1 umfasst einen Möbelkorpus 2, an dessen Seitenwänden eine oder mehrere Auszugsführungen 3 fixiert sind, die jeweils mindestens eine verfahrbare Schiene 5 aufweisen. Ein Schubkasten 4 ist an zwei solchen Schienen 5 verfahrbar gehalten, wobei hierfür an jeder Schiene 5 eine Vorrichtung 10 zur Festlegung des Schubkastens 4 an der Schiene 5 vorgesehen ist, wie dies aus der Unteransicht der Figur 2 erkennbar ist. An einem Boden 7 des Schubkastens 4 ist eine erste Vorrichtung 10 mit Seitenverstellung zum Festlegen des Schubkastens und eine zweite Vorrichtung 10 ohne Seitenverstellung zum Festlegen des Schubkastens an einer Schiene 5 fixiert. Jede Vorrichtung 10 umfasst dabei ein Gehäuse 15, das an einer Frontblende 6 und/oder dem Boden 7 des Schubkastens 4 festgelegt ist.

In der Detailansicht der Figur 2 ist die Vorrichtung 10 bei der Montage gezeigt. Das Gehäuse 15 kann über Befestigungsmittel 16 an der Unterseite des Schubkastens 4 fixiert werden, wobei eine Aufnahme 20 zum Einfügen eines stegförmigen Halteteils 12 vorgesehen ist. Das Halteteil 12 ist an der Schiene 5 der Auszugsführung 3 gehalten. Dabei kann das stegförmige Halteteil 12 wahlweise über eine integral ausgebildete Lasche 9 an der Schiene 5 gebildet oder als gesondertes Bauteil ausgebildet sein, das an der Schiene 5 festgelegt oder über weitere Bauteile an der Schiene 5 fixiert ist oder das Halteteil 12 ist ein Teil des Schienenprofils der Schiene 5. An der Lasche 9 ist eine Einrichtung 11 zur Tiefenverstellung vorgesehen, die einen drehfesten, aber axial verschieblich gelagerten Gewindebolzen 14 aufweist, an dem eine Rändelmutter 13 drehbar, aber in Axialrichtung linear unverschieblich gelagert ist. Dadurch kann durch Drehen der Rändelmutter 13 der Gewindebolzen 14 in Längsrichtung der Schiene 5 bewegt werden und somit einen Anschlag bewegen, der die maximale Einstecktiefe des Halteteils 12 in die Aufnahme 20 vorgibt. Optional kann auf eine solche Einrichtung 11 zur Tiefenverstellung auch verzichtet werden.

Für die Montage wird der Schubkasten 4 auf die beiden Schienen 5 der zwei Auszugsführungen 3 aufgesetzt und in die Schließposition eingeschoben. Dabei wird an gegenüberliegenden Seiten jeweils ein stegförmiges Halteteil 12 in die Aufnahme 20 der Vorrichtung 10 bzw. 10' eingeschoben und über einen Klemmmechanismus fixiert, der das Halteteil 12 klemmend und reibschlüssig gegen ein Herausziehen sichert. Über eine Einrichtung 18 zur Seitenverstellung kann ein seitliches Fugenbild angepasst werden. Die Einrichtung 18 zur Seitenverstellung umfasst eine Rändelmutter 19, die durch Drehen bewirkt, dass die Aufnahme 20 relativ zum Gehäuse 15 in horizontale Richtung seitlich bewegt wird, um eine Seitenverstellung vorzunehmen.

In den Figuren 3 und 4 ist die Vorrichtung 10 gezeigt, an der eine Aufnahme 20 zur Aufnahme des Haltteils 12 ausgebildet ist. Die Vorrichtung 10 umfasst ein plattenförmiges Befestigungsteil 23, an dem der Klemmhebel 25 um eine Drehachse 24 drehbar gelagert ist und durch eine Feder 30 in die verriegelte Position vorgespannt ist. Der Klemmhebel 25 kann auch anders befestigt sein oder einstückig mit der Befestigungsplatte ausgeführt sein. Wenn der Klemmhebel nicht drehbar gelagert ist, kann der Klemmhebel durch Biegung sein Funktion erfüllen. Der Klemmhebel 25 ist hier aus einem gebogenen Metallblech hergestellt, das einen Abschnitt des plattenförmigen Befestigungsteils 23 U-förmig umgreift. Am Boden des U's ist dabei eine Kontaktfläche 26 ausgebildet, die als linienförmiger Kontakt an dem Halteteil 12 anliegt.

An dem Befestigungsteil 23 ist ferner ein modifizierter Schieber 27 vorgesehen, der eine andere Form als der Schieber 17 in Figur 2 aufweist, aber ebenfalls zur Entriegelung des Klemmhebels 25 dient. Hierfür ist an dem Schieber 27 eine Halterung 36 vorgesehen, um die Mittel zur Entriegelung 28 zu Betätigen, die ein Zugelement umfassen das mit einem Abschnitt 37 in die Halterung 36 eingreift. Das Zugelement ist auf der gegenüberliegenden Seite mit einem Abschnitt 48 in einem keilförmigen Spalt 29 zwischen dem Klemmhebel 25 und dem Befestigungsteil 23 angeordnet. Durch Ziehen des Zugelementes kann der Klemmhebel 25 gegen die Kraft einer Feder in die Entriegelungsposition verschwenkt werden. An dem Schieber 27 sind Langlöcher 38 vorgesehen, die von Zapfen 39 durchgriffen sind, um den Schieber 27 entsprechend zu führen.

In Figur 5A ist der Klemmhebel 25 in der verriegelten Position, aber ohne Halteteil 12 dargestellt. Der Schieber 27 weist Federelemente 42 auf, die sich gegen einen Abschnitt der Mittel zur Entriegelung 28 abstützen und so den Schieber 27 in seiner Ausgangsposition halten. Um den Klemmhebel 25 zu entriegeln, wird der Schieber 27 gegen die Kraft der Federelemente 42 entlang der Langlöcher 38 bewegt, bis die in Figur 5B gezeigte Position erreicht ist. Durch das Verschieben des Schiebers 27 wird das Zugelement der Mittel 28 zur Entriegelung des Klemmhebels 25 bewegt, das entlang des Spaltes 29 verfahren wird und dadurch den Klemmhebel 25 gegen den Uhrzeigersinn verschwenkt hat.

Dadurch wird der Spalt zwischen dem Kontaktbereich 26 des Klemmhebels 25 und der gegenüberliegenden Seitenwand 22 vergrößert, so dass das Halteteil 12 aus der Aufnahme 20 zerstörungsfrei herausgezogen werden kann.

Das plattenförmige Befestigungsteil 23 wird in eine Aufnahme 33 an dem Gehäuse 15 eingefügt. An dem Gehäuse 15 ist ferner eine Aussparung 21 im Bereich der Aufnahme 20 ausgebildet. Das Befestigungsteil 23 weist eine Aufnahme 35 zum Einfügen eines Randabschnittes der Rändelmutter 19 auf, damit für eine Seitenverstellung das Befestigungsteil 23 relativ zu dem Gehäuse 15 verschoben werden kann.

Bei dem dargestellten Ausführungsbeispiel besteht sowohl der Klemmhebel 25 als auch das Befestigungsteil 23 aus Metall, insbesondere einem Stahlblech. Dadurch können besonders hohe Haltekräfte auf das ebenfalls metallische Halteteil 12 aufgebracht werden.

### Bezugszeichenliste

- 1: Möbel
- 2: Möbelkorpus
- 3: Auszugsführung
- 4: Schubkasten
- 5: Schiene
- 6: Frontblende
- 7: Boden
- 9: Lasche
- 10, 10': Vorrichtung
- 11: Einrichtung
- 12: Halteteil
- 13: Rändelmutter
- 14: Gewindebolzen
- 15: Gehäuse
- 16: Befestigungsmittel
- 17: Schieber
- 18: Einrichtung
- 19: Rändelmutter
- 20: Aufnahme
- 22: Seitenwand
- 23, 23': Befestigungsteil
- 24: Drehachse
- 25: Klemmhebel
- 26: Kontaktbereich
- 27: Schieber
- 28: Mittel zur Entriegelung
- 29: Spalt
- 30: Feder
- 33: Aufnahme
- 35: Aufnahme
- 36: Halterung
- 37: Abschnitt
- 38: Langlöcher
- 39: Zapfen
- 42: Federelement
- 48: Abschnitt

## Patentansprüche

1. Möbel (1) mit einem Schubkasten (4), einer Auszugsführung (3) und einer Vorrichtung zum Festlegen des Schubkastens (4) an einer verfahrbaren Schiene (5) der Auszugsführung (3), wobei das Möbel (1) einen Möbelkorpus (2) umfasst, an dessen Seitenwänden die Auszugsführung (3) fixiert ist, wobei die Vorrichtung einen Klemmmechanismus mit einer Aufnahme (20) aufweist, in die ein stegförmiges Halteteil (12) einfügbar ist, wobei an der Aufnahme (20) ein selbsthemmendes Klemmelement (25) vorgesehen ist, mittels dem das Halteteil (12) reibschlüssig gegen ein Herausziehen gesichert ist.

2. Möbel nach Anspruch 1, **dadurch gekennzeichnet, dass** das Klemmelement (25) als Klemmhebel (25) ausgeführt ist und um eine Drehachse (24) drehbar gelagert ist.

3. Möbel nach Anspruch 1 oder 2, **dadurch gekennzeichnet, dass** das Klemmelement (25) in die verriegelte Position vorgespannt ist.

4. Möbel nach einem der vorhergehenden Ansprüche, **dadurch gekennzeichnet, dass** Mittel (28) zur Entriegelung des Klemmelements (25) vorgesehen sind, mittels denen die kraftschlüssige Verbindung des Klemmelements (25) von dem Halteteil (12) lösbar ist.

5. Möbel nach Anspruch 4, **dadurch gekennzeichnet, dass** die Mittel (28) zur Entriegelung ein Zugelement umfassen, mittels dem das Klemmelement (25) in eine entriegelte Position bewegbar ist.

6. Möbel nach Anspruch 5, **dadurch gekennzeichnet, dass** das Zugelement als Drahtbügel ausgebildet ist, der in einen keilförmigen Spalt (29) zwischen dem Klemmelement (25) und einem Befestigungsteil (23) bewegbar ist.

7. Möbel nach einem der Ansprüche 4 bis 6, **dadurch gekennzeichnet, dass** die Mittel (28) zur Entriegelung über einen geführten Schieber (27) betätigbar sind

8. Möbel nach einem der vorhergehenden Ansprüche 2 bis 7, **dadurch gekennzeichnet, dass** das Klemmelement (25) über einen linienförmigen Kontaktbereich (26) an dem Halteteil (12) anliegt, der im Wesentlichen parallel zur Drehachse (24) des Klemmelements (25) verläuft.

9. Möbel nach einem der vorhergehenden Ansprüche, **dadurch gekennzeichnet, dass** das Halteteil (12) stufenlos an dem Klemmmechanismus festlegbar ist.

10. Möbel nach einem der vorhergehenden Ansprüche, **dadurch gekennzeichnet, dass** die an dem Halteteil (12) anliegende Oberfläche des Klemmelements (23) sowie das Halteteil (12) aus Metall hergestellt sind.

11. Möbel nach einem der vorhergehenden Ansprüche 2 bis 10, **dadurch gekennzeichnet, dass** die Drehachse (24) des Klemmelements (25) in Einführrichtung vor einem linienförmigen Kontaktbereich (26) des Klemmelements (25) an dem Halteteil (12) angeordnet ist.

12. Möbel nach einem der vorhergehenden Ansprüche, **dadurch gekennzeichnet, dass** die Aufnahme (20) an einem Befestigungsteil (23) ausgebildet ist, an dem das Klemmelement (25) drehbar oder verbiegbar gelagert ist.

13. Möbel nach Anspruch 12, **dadurch gekennzeichnet, dass** das Befestigungsteil (23) verschiebbar an oder in einem Gehäuse (15) gelagert ist.

14. Möbel nach Anspruch 13, **dadurch gekennzeichnet, dass** das Befestigungsteil (23) über Mittel (19) zur Seitenverstellung relativ zu dem Gehäuse (15) bewegbar ist.

15. Möbel nach einem der vorhergehenden Ansprüche, **dadurch gekennzeichnet, dass** das Klemmelement (25) als Klemmhebel (25) ausgeführt ist und durch Verbiegung betätigt wird.

16. Möbel nach einem der vorhergehenden Ansprüche, **dadurch gekennzeichnet, dass** das ein Befestigungsteil (23) vorgesehen ist, an dem das Klemmelement (25) mittelbar oder unmittelbar angeordnet ist oder das Klemmelement (25) mit dem Befestigungsteil (23) einstückig ausgeführt ist.

17. Möbel nach einem der vorhergehenden Ansprüche, **dadurch gekennzeichnet, dass** das Halteteil (12) oder der Klemmmechanismus am frontseitigen Bereich des Schubkastens (4) angeordnet ist.

18. Verfahren zum Festlegen eines Schubkastens (4) an einer verfahrbaren Schiene (5) einer Auszugsführung (3), die an den Seitenwänden eines Möbelkorpus (2) fixiert ist, mit einem Klemmmechanismus mit einer Aufnahme (20), in die ein stegförmiges Halteteil (12) einfügbar ist, wobei an der Aufnahme (20) ein selbsthemmender Klemmelements (25) vorgesehen ist, mittels dem das Halteteil (12) reibschlüssig gegen ein Herausziehen gesichert ist, **dadurch gekennzeichnet, dass** das durch Betätigen einer Taste oder eines Schiebers (17, 27) die reibschlüssige Verbindung aufgehoben wird und das Halteteil (12) von dem Klemmmechanismus trennbar ist.

## Claims

1. An item of furniture having a drawer (4), a pullout guide (3) and a device for fixing the drawer (4) on a movable rail (5) of the pullout guide (3), whereby the item of furniture (1) comprises a furniture body (2), at the side walls of which the pullout guide (3) is fixed, whereby the device comprises a clamping mechanism having a receptacle (20), into which a web-shaped holding part (12) is insertable, wherein a self-locking clamping element (25) is provided on the receptacle (20), by means of which the holding part (12) is secured in a friction-locked manner against pulling out.

2. The item of furniture according to Claim 1, **characterized in that** the clamping element (25) is embodied as a clamping lever (25) and is mounted so it is rotatable about a rotational axis (24).

3. The item of furniture according to Claim 1 or 2, **characterized in that** the clamping element (25) is pre-tensioned in the locked position.

4. The item of furniture according to any one of the preceding claims, **characterized in that** means (28) for unlocking the clamping element (25) are provided, by means of which the non-positive connection of the clamping element (25) can be disengaged from the holding part (12).

5. The item of furniture according to Claim 4, **characterized in that** the means (28) for unlocking comprise a traction element, by means of which the clamping element (25) is movable into an unlocked position.

6. The item of furniture according to Claim 5, **characterized in that** the traction element is designed as a wire bow, which is movable in a wedge-shaped gap (29) between the clamping element (25) and a fastening part (23).

7. The item of furniture according to any one of Claims 4 to 6, **characterized in that** the means (28) for unlocking can be actuated via a guided slide (27).

8. The item of furniture according to any one of the preceding claims 2 to 7, **characterized in that** the clamping element (25) presses via a linear contact region (26) against the holding part (12), which extends substantially in parallel to the rotational axis (24) of the clamping element (25).

9. The item of furniture according to any one of the preceding claims, **characterized in that** the holding part (12) is continuously fixable on the clamping mechanism.

10. The item of furniture according to any one of the preceding claims, **characterized in that** the surface of the clamping element (23) pressing against the holding part (12) and the holding part (12) are produced from metal.

11. The item of furniture according to any one of the preceding claims 2 to 10, **characterized in that** the rotational axis (24) of the clamping element (25) is arranged before a linear contact region (26) of the clamping element (25) on the holding part (12) in the insertion direction.

12. The item of furniture according to any one of the preceding claims, **characterized in that** the receptacle (20) is formed on a fastening part (23), on which the clamping element (25) is mounted so it is rotatable or bendable.

13. The item of furniture according to Claim 12, **characterized in that** the fastening part (23) is mounted so it is displaceable on or in a housing (15).

14. The item of furniture according to Claim 13, **characterized in that** the fastening part (23) is movable via means (19) for lateral adjustment in relation to the housing (15).

15. The item of furniture according to any one of the preceding claims, **characterized in that** the clamping element (25) is embodied as a clamping lever (25) and is actuated by bending.

16. The item of furniture according to any one of the preceding claims, **characterized in that** a fastening part (23) is provided, on which the clamping element (25) is indirectly or directly arranged, or the clamping element (25) is embodied in one piece with the fastening part (23).

17. The item of furniture according to any one of the preceding claims, **characterized in that** the holding part (12) or the clamping mechanism is arranged on the front-side region of the drawer (4).

18. A method for fixing a drawer (4), on a movable rail (5) of a pullout guide (3) which is fixed to the side walls of a furniture body (2), comprising a clamping mechanism having a receptacle (20), into which a web-shaped holding part (12) is insertable, wherein a self-locking clamping element (25) is provided on the receptacle (20), by means of which the holding part (12) is secured in a friction-locked manner against pulling out, **characterized in that** the friction-locked connection is canceled by actuating a button or a slide (17, 27) and the holding part (12) is removable from the clamping mechanism.

## Revendications

1. Meuble (1) comportant un tiroir (4), un guidage de déploiement (3) et un dispositif permettant de fixer le tiroir (4) sur un rail mobile (5) du guidage de déploiement (3), le meuble (1) comprenant un corps de meuble (2) sur les parois latérales duquel est fixé le guidage de déploiement (3), le dispositif comprenant un mécanisme de serrage ayant un logement (20) dans lequel peut être inséré un élément de retenue (12) en forme de barrette, sur le logement de réception (20) étant prévu un élément de serrage autobloquant (25) permettant d'empêcher de façon sûre une extraction de l'élément de retenue (12) par friction.

2. Meuble conforme à la revendication 1,
**caractérisé en ce que**
l'élément de serrage (25) est réalisé sous la forme d'un levier de serrage (25) et est monté mobile en rotation autour d'un axe de rotation (24).

3. Meuble conforme à la revendication 1 ou 2,
**caractérisé en ce que**
l'élément de serrage (25) est précontraint dans la position verrouillée.

4. Meuble conforme à l'une des revendications précédentes,
**caractérisé en ce qu'**
il est prévu des moyens (28) permettant de déverrouiller l'élément de serrage (25) au moyen desquels la liaison par la force de l'élément de serrage (25) peut être libérée de la pièce de retenue (12).

5. Meuble conforme à la revendication 4,
**caractérisé en ce que**
les moyens de déverrouillage (28) comportent un élément de traction au moyen duquel l'élément de serrage (25) peut être déplacé dans une position déverrouillée.

6. Meuble conforme à la revendication 5,
**caractérisé en ce que**
l'élément de traction est réalisé sous la forme d'un étrier métallique qui peut être déplacé dans un intervalle en forme de coin (29) entre l'élément de serrage (25) et une pièce de fixation (23).

7. Meuble conforme à l'une des revendications 4 à 6,
**caractérisé en ce que**
les moyens de déverrouillage (28) peuvent être actionnés par l'intermédiaire d'un coulisseau (27) guidé.

8. Meuble conforme à l'une des revendications 2 à 7,
**caractérisé en ce que**
l'élément de serrage (25) s'applique sur la pièce de retenue (12) par une zone de contact linéaire (26) qui s'étend essentiellement parallèlement à l'axe de rotation (24) de l'élément de serrage (25).

9. Meuble conforme à l'une des revendications précédentes,
**caractérisé en ce que**
la pièce de retenue (12) peut être fixée de manière continue sur le mécanisme de serrage.

10. Meuble conforme à l'une des revendications précédentes,
**caractérisé en ce que**
la surface de l'élément de serrage (23) s'appliquant sur la pièce de retenue (12) ainsi que la pièce de retenue (12) sont réalisées en métal.

11. Meuble conforme à l'une des revendications 2 à 10,
**caractérisé en ce que**
l'axe de rotation (24) de l'élément de serrage (25) est situé sur la pièce de retenue (12) à l'avant de la zone de contact (26) de l'élément de serrage (25) dans la direction d'insertion.

12. Meuble conforme à l'une des revendications précédentes,
**caractérisé en ce que**
le logement (20) est réalisé sur une pièce de fixation (23) sur laquelle l'élément de serrage (25) est monté mobile en rotation ou en étant flexible.

13. Meuble conforme à la revendication 12,
**caractérisé en ce que**
la pièce de fixation (23) est montée mobile en translation sur ou dans un boîtier (15).

14. Meuble conforme à la revendication 13,
**caractérisé en ce que**
la pièce de fixation (23) peut être déplacée par rapport au boîtier (15) par l'intermédiaire de moyens de réglage latéral (19).

15. Meuble conforme à l'une des revendications précédentes,
**caractérisé en ce que**
l'élément de serrage (25) est réalisé sous la forme d'un levier de serrage (25) et est actionné par flexion.

16. Meuble conforme à l'une des revendications précédentes,
**caractérisé en ce qu'**
il est prévu une pièce de fixation (23) sur laquelle est installé directement ou indirectement, l'élément de serrage (25) ou l'élément de serrage (25) est réalisé en une seule pièce avec la pièce de fixation (23).

17. Meuble conforme à l'une des revendications précédentes,
**caractérisé en ce que**
la pièce de retenue (12) ou le mécanisme de serrage est installé dans la zone frontale du tiroir (4).

18. Procédé de fixation d'un tiroir (4) sur un rail mobile (5) d'un guidage de déploiement (3) qui est fixé sur les parois latérales d'un corps de meuble (2) comprenant un mécanisme de serrage équipé d'un logement (20) dans lequel peut être insérée une pièce de retenue (12) en forme de barrette, sur le logement (20) étant prévu un élément de serrage autobloquant (25) permettant d'empêcher de façon sûre une extraction de la pièce de retenue (12) par une liaison par friction,
**caractérisé en ce que**
la liaison par friction peut être supprimée par l'actionnement d'une touche ou d'un coulisseau (17, 27) et, la pièce de retenue (12) peut être séparée du mécanisme de serrage.
